# EUROPÄISCHE PATENTSCHRIFT

(11) **EP 4 431 648 B1**
(45) Veröffentlichungstag und Bekanntmachung des Hinweises auf die Patenterteilung: **18.02.2026**
(21) Anmeldenummer: 24161528.5
(22) Anmeldetag: 05.03.2024
(51) Int. Cl.: D01H 4/38

(54) **FASERBANDVERDICHTER FÜR EINE OFFENENDSPINNVORRICHTUNG SOWIE OFFENENDSPINNVORRICHTUNG**
FIBRE BUNDLE COMPRESSOR FOR AN OPEN END SPINNING DEVICE AND OPEN END SPINNING DEVICE
COMPRESSEUR DE RUBAN DE FIBRES POUR UN DISPOSITIF DE FILAGE À BOUT LIBRE ET DISPOSITIF DE FILAGE À BOUT LIBRE

(30) Priorität: 14.03.2023 DE 102023106307
(43) Veröffentlichungstag der Anmeldung: 18.09.2024
(73) Patentinhaber: Rieter AG, 8406 Winterthur (CH)
(72) Erfinder: Schaeffler, Gernot, 73116 Waeschenbeuren (DE); Riedel, Frank, 73061 Ebersbach (DE); Baur, Guenter, 73079 Suessen (DE)
(74) Vertreter: Canzler & Bergmeier Patentanwälte Partnerschaft mbB

(56) Entgegenhaltungen:
- DE-A1- 4 022 963
- US-A- 4 481 765

## Beschreibung

Die vorliegende Erfindung betrifft einen Faserbandverdichter für eine Offenendspinnvorrichtung mit einer Auflösewalze und einer seitlich neben der Auflösewalze angeordneten Speisevorrichtung, wobei der Faserbandverdichter einen Faserbandkanal, welcher einen Einlaufabschnitt mit einer ersten Faserbandführungsfläche, einen Austrittsabschnitt mit einer zweiten Faserbandführungsfläche und mit einer Austrittsöffnung aufweist. Zwischen dem Einlaufabschnitt und dem Austrittsabschnitt ist ein Umlenkbereich angeordnet, in welchem ein der Auflösewalze zuzuführendes Faserband umlenkbar ist. Der Faserbandkanal weist eine maschinenzugewandte Seitenwand und eine maschinenabgewandte Seitenwand auf. Weiterhin betrifft die vorliegende Erfindung eine entsprechenden Offenendspinnvorrichtung mit einer Auflösewalze und einer seitlich neben der Auflösewalze angeordneten Speisevorrichtung mit einer Speisewalze, einem Speisetisch und einem Faserbandverdichter.

Offenendspinnvorrichtungen und Faserbandverdichter sind aus dem Stand der Technik in verschiedenen Ausführungen bekannt. Bei Offenendspinnvorrichtungen ist es beispielsweise bekannt, einer Auflösevorrichtung ein Faserband mittels einer Speisevorrichtung zuzuführen. Die Speisevorrichtung beinhaltet eine Speisewalze, gegen die ein Speisetisch mittels Federkraft angedrückt wird. Der Speisewalze ist meist ein Faserbandverdichter vorgeschaltet, welcher das Faserband der Speisewalte zuführt und zugleich verdichtet, um den Einzug durch die Speisewalze zu erleichtern. Bei Offenendspinnvorrichtungen, bei denen die Auflösewalzen nach vorne zeigen und somit die Auflösewalzenachse zur Maschinenmitte zeigt, muss das Faserband parallel zur Maschine zur Auflösewalze zugeführt werden. Dies bedingt, anders als bei Offenendspinnvorrichtungen, bei denen die Auflösewalzenachse sich parallel zur Maschinenlängsachse erstreckt, dass das Faserband von der Faserbandkanne kommend zunächst im Wesentlichen senkrecht nach oben geführt wird und dann um bis zu 90° umgelenkt werden muss.

Eine solche Offenendspinnvorrichtung ist beispielsweise in der DE 195 39 629 A1 beschrieben. Die Schrift schlägt vor, den Übergang zwischen einer Faserbandführungsfläche des Einlaufabschnitts und der Faserbandführungsfläche des Verdichtungsabschnitt ohne Krümmungsrichtungswechsel auszuführen und weiterhin eine Faserbandführungsfläche im Übergangsbereich abzurunden. Die Abwinklung des Faserbandes soll hierdurch minimiert und ein gleichmäßiger Einlauf des Faserbandes gewährleistet werden.

Die US 4,481,765 beschreibt einen Faserbandverdichter mit zwei Umlenkbereichen. Hierdurch soll sich insgesamt eine schraubenförmige Führungsfläche für das Faserband ergeben. Hierdurch sollen Verdrehungen des Bandes vermieden werden und dadurch die Anzahl von Kornschwankungen verringert werden.

Die DE 40 22 963 A1 zeigt ebenfalls einen Faserbandverdichter für eine Offenendspinnvorrichtung mit zwei Umlenkbereichen. Der zweite Umlenkbereich ist dabei in Form einer kegelförmigen Hochlaufschräge ausgebildet. Hierdurch können zum einen unerwünschte Faser- und Schmutzansammlungen vermieden werden und zum anderen kann ein Falten des Faserbandes am Einlauf in den Einlauftrichter verhindert werden.

Aufgabe der vorliegenden Erfindung ist es daher, einen Faserbandverdichter und eine Offenendspinnvorrichtung mit einem solchen Faserbandverdichter vorzuschlagen, der negative Einflüsse auf das Faserband vermeidet und die Betriebszuverlässigkeit erhöht.

Die Aufgabe wird gelöst mit den Merkmalen der unabhängigen Ansprüche.

Ein Faserbandverdichter für eine Offenendspinnvorrichtung mit einer Auflösewalze und einer seitlich neben der Auflösewalze angeordneten Speisevorrichtung weist einen Faserbandkanal auf, welcher einen Einlaufabschnitt mit einer ersten Faserbandführungsfläche, einen Austrittsabschnitt mit einer zweiten Faserbandführungsfläche und mit einer Austrittsöffnung aufweist. Zwischen dem Einlaufabschnitt und dem Austrittsabschnitt ist ein Umlenkbereich angeordnet, in welchem ein der Auflösewalze zuzuführendes Faserband umlenkbar ist. Der Faserbandkanal weist weiterhin eine maschinenzugewandte Seitenwand und eine maschinenabgewandte Seitenwand auf.

Gemäß der Erfindung ist vorgesehen, dass in dem Umlenkbereich eine Umlenkkante angeordnet ist, welche gegenüber der zweiten Faserbandführungsfläche in Richtung der maschinenzugewandten Seitenwand geneigt ist. Die Umlenkkante ist somit in Richtung der maschinenzugewandten Seitenwand abfallend ausgebildet, sodass das Faserband an der Umlenkkante nicht nur in Richtung der Längsachse der Maschine umgelenkt wird, sondern zugleich auch in einen bestimmten Winkel geneigt wird.

Wie eingangs bereits beschriebenen, muss das Faserband bei OffenendSpinnvorrichtungen, bei denen die Auflösewalzenachse zur Maschinenmitte zeigt, im Faserbandverdichter um bis zu 90° umgelenkt werden. Die Anmelderin hat nun herausgefunden, dass das Faserband im Bereich der Umlenkung zu einer Änderung der Querschnittsgeometrie neigt und dadurch negative Auswirkungen auf Betriebszuverlässigkeit und Schädigungen des Faserbandes nicht auszuschließen sind.

Durch die Anordnung einer geneigten Umlenkkante in dem Umlenkbereich wird nun bewirkt, dass das Faserband im Einlaufbereich weit weniger zur Änderung der Geometrie des Querschnittes gezwungen wird. Dadurch ist auch eine universellere Einsetzbarkeit gewährleistet, unterschiedliche Ausführungen für unterschiedliche Faserbänder können vermieden werden.

Zudem treten hierdurch die nicht vermeidbaren Einflüsse auf das Faserband gleitend auf. Dadurch ist es z. B. auch möglich, die Oberflächengüte des Einlauftrichters reduzieren, ohne negative Einflüsse auf das Faserband auszuüben. Eine kostengünstigere Ausführung von Bauteilen wird ermöglicht.

Dieselben Vorteile lassen sich auch mit einer Offenendspinnvorrichtung mit einer Auflösewalze und einer seitlich neben der Auflösewalze angeordneten Speisevorrichtung mit einer Speisewalze, einem Speisetisch und einem solchen Faserbandverdichter erzielen. Für die Offenendspinnvorrichtung mit einem solchen Faserbandverdichter wird deshalb ebenfalls Schutz beansprucht.

Es ist von Vorteil, wenn die Umlenkkante einen Radius zwischen 1 mm und 10 mm, vorzugsweise zwischen 2 mm und 7 mm und besonders bevorzugt zwischen 2 mm und 5 mm aufweist. Im Gegensatz zu dem bisherigen Umlenkbereich weist die Umlenkkante einen eher kleinen Radius auf und ist somit vergleichsweise scharfkantig ausgebildet. Es hat sich gezeigt, dass mit einer vergleichsweise schärferen Umlenkung negative Einflüsse auf den Spinnprozess und die Betriebszuverlässigkeit reduziert werden.

Besonders vorteilhaft ist es, wenn die Umlenkkante bezogen auf eine Seitenansicht des Faserbandverdichters gegenüber einer Unterkante der Austrittsöffnung einen Winkel zwischen 25° und 60°, bevorzugt zwischen 35° und 50° und besonders bevorzugt zwischen 40°und 50° aufweist. Ein solcher, vergleichsweise stark zur maschinenzugewandten Seitenwand hin abfallender Winkel der Umlenkkante hat sich als besonders wirksam erwiesen. Bei der Offenendspinnvorrichtung ist es entsprechend vorteilhaft, wenn die Umlenckante bezogen auf eine Seitenansicht des Faserbandverdichters gegenüber einer Laufachse der Auflösewalze einen Winkel zwischen 25° und 60°, bevorzugt zwischen 35° und 50° und besonders bevorzugt zwischen 40°und 50° aufweist.

Die Seitenansicht des Faserbandverdichters entspricht dabei einer Ansicht direkt auf die Kanten der Seitenwände bzw. direkt auf den Querschnitt der Austrittsöffnung. Die Vorderansicht des Faserbandverdichters entspricht somit der Ansicht, in welcher er im eingebauten Zustand auf der Vorderseite der Offenend-Spinnvorrichtung sichtbar ist. Anders ausgedrückt entspricht die Vorderansicht des Faserband Verdichters der direkten Ansicht auf die maschinenabgewandte Seitenwand.

Der Querschnitt der Austrittsöffnung erstreckt sich dabei parallel zu einer Laufachse der Auflösewalze und damit auch parallel zu einer Laufachse der Speisewalze. Somit ist die Ausrichtung der Unterkante der Austrittsöffnung auch parallel zur Laufachse der Auflösewalze.

Gemäß der Erfindung ist bei dem Faserbandverdichter die Umlenkkante windschief zu der Unterkante der Austrittsöffnung angeordnet. Die negativen Einflüsse auf das Faserband aufgrund von Geometrieänderungen können dadurch weiter reduziert werden. Bei der Offenendspinnvorrichtung ist es entsprechend vorteilhaft, wenn die Umlenkkante windschief zu der Laufachse der Auflösewalze angeordnet ist.

Ist die Umlenkkante windschief zu der Unterkante der Austrittsöffnung bzw. der Laufachse der Auflösewalze angeordnet, so ist es vorteilhaft, wenn die Umlenkkante bezogen auf eine Draufsicht des Faserbandverdichters gegenüber der Unterkante einen Winkel zwischen -30° und 30°, bevorzugt zwischen -10° und 10° und besonders bevorzugt zwischen -5°und 5° aufweist. Hierdurch kann das Faserband über seine gesamte Breite abgestützt werden und insbesondere die Ausrichtung des Faserbandes an der Umlenkkante statt an dem Einlaufabschnitt des Faserbandverdichters noch verbessert werden. Insbesondere mit einem kleinen, positiven Winkel zwischen 0° und 5°, welcher das Faserband geringfügig von der Maschine weglenkt, können negative Auswirkungen auf den Spinnprozess und Beeinflussungen des Faserbandes minimiert werden. Bei der Offenendspinnvorrichtung ist es entsprechend vorteilhaft, wenn die Umlenkkante bezogen auf eine Draufsicht des Faserbandverdichters gegenüber der Laufachse der Auflösewalze einen Winkel zwischen -30° und 30°, bevorzugt zwischen -10° und 10° und besonders bevorzugt zwischen -5°und 5° aufweist. Denkbar ist jedoch auch eine Anordnung, in der die Umlenkkante bezogen auf eine Draufsicht des Faserbandverdichters gegenüber der Unterkante einen Winkel von 0° aufweist. In diesem Fall wäre somit die Umlenkkante nicht windschief, sondern in der Draufsicht parallel zu der Unterkante angeordnet.

Weitere Vorteile bringt es mit sich, wenn eine Oberkante der Umlenkkante gegenüber der Unterkante der Austrittsöffnung bezogen auf eine Mitte der Austrittsöffnung ein Höhenmaß zwischen -1mm und 16 mm, vorzugsweise zwischen 2 mm und 9 mm und besonders bevorzugt zwischen 4 mm und 7 mm aufweist. Die Mitte der Austrittsöffnung entspricht dabei bezogen auf die Einbaulage des Faserbandverdichters der senkrechten Symmetrielinie des Querschnitts der Austrittsöffnung. Die Höhenlage der Umlenkkante ist entscheidend für die Faserbandumschlingung um die Umlenkkante und damit für die Faserbandführung. Durch die Höhenlage kann die Wirkung der geneigten Umlenkkante über die Breite des Faserbandes eingestellt werden. Liegt beispielsweise die Oberkante der Umlenkkante gegenüber der Unterkante der Austrittsöffnung in der Mitte der Austrittsöffnung bei 0 oder weniger, so hat die Umlenkkante im maschinenabgewandten Bereich eine größere Wirkung als im maschinenzugewandten Bereich.

Bei der Offenendspinnvorrichtung ist es entsprechend vorteilhaft, wenn eine Oberkante der Umlenkkante gegenüber einer unteren Mantellinie der Speisewalze bezogen auf eine Mitte einer Austrittsöffnung des Faserbandverdichters ein Höhenmaß zwischen -1mm und 15 mm, vorzugsweise zwischen 1 mm und 8 mm und besonders bevorzugt zwischen 3 mm und 7 mm aufweist. Die untere Mantellinie der Speisewalze liegt somit mit Bezug auf die Oberkante der Umlenkkante etwas höher als die Unterkante der Austrittsöffnung.

Vorteilhaft ist es weiterhin, wenn die Umlenkkante einteilig an dem Faserbandverdichter angeformt ist. Die Umlenkung kann hierdurch besonders schonend erfolgen. Der Faserbandverdichter kann hierzu vorzugsweise als Kunststoffteil ausgebildet werden.

Nach einer anderen Ausführung bringt es auch Vorteile mit sich, wenn die Umlenkkante durch einen vorzugsweise in die Seitenwände des Faserbandverdichters einsetzbaren Umlenkstift ausgebildet ist. Zudem ist es bei dieser Ausführung möglich, die Ausführung und Anordnung der Umlenkkante individuell an die Gegebenheiten der Maschine anzupassen. Vorzugsweise wird dafür ein Stahlstift verwendet.

Bei der Offenendspinnvorrichtung ist es zudem vorteilhaft, wenn die Umlenckante bezogen auf eine Mitte des Faserbandkanals einen Abstand zwischen 20 mm und 80 mm, vorzugsweise zwischen 25 mm und 50 mm, und besonders bevorzugt zwischen 30 mm und 45 mm zu einer Klemmlinie zwischen Speisetisch und Speisewalze aufweist. Ein solcher Abstand zur Klemmlinie unterstützt die Ausrichtung des Faserbandes.

Weitere Vorteile der Erfindung sind in den nachfolgenden Ausführungsbeispielen beschrieben. Es zeigen, jeweils schematisch:
- **Figur 1**: eine Arbeitsstelle einer Offenendspinnmaschine in einer schematischen, teilweise geschnittenen Seitenansicht in einer Übersichtsdarstellung,
- **Figur 2**: eine Offenendspinnvorrichtung mit einer Auflösewalze und einer Speisevorrichtung mit einer Speisewalze, einem Speisetisch und einem Faserbandverdichter in einer Vorderansicht,
- **Figur 3**: eine schematische Seitenansicht eines Faserbandverdichters mit einer Umlenkkante,
- **Figur 4**: eine schematische Draufsicht auf einen Faserbandverdichter mit einer Umlenkkante,
- **Figur 5**: eine schematische, geschnittene Rückansicht eines Faserbandverdichters mit einer Umlenkkante,
- **Figur 6**: eine schematische, geschnittene Rückansicht eines Faserbandverdichters mit einer Umlenkkante in einem in eine Offenendspinnvorrichtung eingebauten Zustand,
- **Figur 7**: eine perspektivische Darstellung eines Faserbandverdichters mit einem eingesetzten Stift als Umlenkkante, sowie
- **Figur 8**: eine perspektivische Darstellung eines Faserbandverdichters mit einer einteilig angeformten Umlenkkante.

Bei der nachfolgenden Beschreibung der Ausführungsbeispiele werden identische oder in ihrer Gestaltung und/oder Wirkweise zumindest vergleichbare Merkmale mit gleichen Bezugszeichen versehen. Weiterhin werden diese lediglich bei ihrer erstmaligen Erwähnung detailliert erläutert, während bei den folgenden Ausführungsbeispielen lediglich auf die Unterschiede zu den bereits beschriebenen Ausführungsbeispielen eingegangen wird. Weiterhin sind aus Gründen der Übersichtlichkeit von mehreren identischen Bauteilen bzw. Merkmalen oftmals nur eines oder nur einige wenige beschriftet.

Figur 1 zeigt eine Arbeitsstelle 2 einer Offenendspinnmaschine in einer schematischen, teilweise geschnittenen Seitenansicht in einer Übersichtsdarstellung. Die Arbeitsstelle 2 weist eine Speisevorrichtung 3 zum Zuführen eines Faserbandes 11, eine Auflösewalze 7 zum Auflösen des Faserbandes 11 sowie eine Offenendspinnvorrichtung 1 zum Verspinnen des Faserbandes 11 zu einem Garn 15 auf. Das Faserband 11 wird mittels der Speisevorrichtung 3 der Offenendspinnvorrichtung 1 zugeführt. Die Speisevorrichtung 3 beinhaltet eine um eine Laufachse 14 umlaufende Speisewalze 4, welche das Faserband der Auflösewalze 7 zuführt. Die Auflösewalze 7 läuft um ihre Laufachse 12 um löst das Faserband 11 in Einzelfasern auf. Von der Auflösewalze 7 werden die Einzelfasern einem Spinnelement 13 der Offenendspinnvorrichtung 1 zugeführt. Das gesponnene Garn 15 wird sodann mittels einer Abzugsvorrichtung 8 abgezogen und mittels einer Spulvorrichtung 9 auf eine Spule 10 aufgewickelt.

Figur 2 zeigt eine Offenendspinnvorrichtung 1 mit einer Auflösewalze 7 und einer Speisevorrichtung 3 mit einer Speisewalze 4, einem Speisetisch 5 und einem Faserbandverdichter 6 in einer Vorderansicht. Wie der Figur 2 entnehmbar, wird das Faserband 11 (hier nicht dargestellt) der Offenend-Spinnvorrichtung 1 zunächst in einer im Wesentlichen senkrechten Richtung von unten aus einer hier ebenfalls nicht dargestellten Faserbandkanne zugeführt. Um es der Speisewalze 4 und der Auflösewalze 7 sodann seitlich und im Wesentlichen waagrecht zuführen zu können, muss das Faserband 11 deshalb um einen größeren Winkel von bis zu 90° umgelenkt werden. Diese Umlenkung erfolgt in dem Faserbandverdichter 6. Vorliegend beträgt der Umlenkwinkel weniger als 90°. In der Regel wird ein Umlenkwinkel zwischen 60 und 120° durch den Umlenkbereich 23 realisiert.

Der Faserbandverdichter 6 weist einen Faserbandkanal 16 mit einem Einlaufabschnitt 17 auf, in welchem das Faserband von der Faserbandkanne kommend einläuft, sowie mit einem Austrittsabschnitt 19, in welchem das Faserband 11 (hier nicht gezeigt) verdichtet wird. Zwischen dem Einlaufabschnitt 17 und dem Austrittsabschnitt 19 befindet sich der Umlenkbereich 23, welcher gemäß dem Stand der Technik mit einem großen Radius versehen war, um das Faserband 11 möglichst schonend umzulenken. Der Faserleitkanal 16 weist im Bereich des Einlaufabschnitts 17eine erste Faserbandführungsfläche 18 und im Bereich des Austrittsabschnitts 19 eine zweite Faserbandführungsfläche 20 auf, welche das Faserband 11 führen. Die Faserbandführungsflächen 18,20 sind in ihren seitlichen Bereichen durch eine hier nicht sichtbare, maschinenzugewandte Seitenwand 24 sowie die hier sichtbare maschinenabgewandte Seitenwand 25 begrenzt, wodurch die seitliche Führung des Faserbandes 11 (nicht dargestellt) unterstützt wird. Der Faserbandverdichter 6 weist weiterhin einen Befestigungsabschnitt 28 auf, mittels welchem er an dem Speisetisch 5 befestigt werden kann.

Durch die Verdichtung des Faserbandes 11 innerhalb des Austrittsabschnitts 19 erhält das Faserband 11 zugleich auch eine Profilierung, welche das Einziehen des Faserbandes 11 (hier nicht dargestellt) durch die Speisewalze 4 erleichtert. Das Faserband 11 verlässt den Faserbandverdichter 6 durch die am Ende des Austrittsabschnitts 19 gelegene Austrittsöffnung 21 und gerät über den Speisetisch 5 in den Einzugsbereich der Speisewalze 4 und schließlich bis in die Klemmlinie 30 zwischen dem federbelasteten Speisetisch 5 und der Speisewalze 4.

Wie der Figur 2 weiterhin entnehmbar, ist in dem Umlenkbereich 23 eine Umlenkkante 26 angeordnet. Die Umlenkkante 26 ist im vorliegenden Beispiel mit einem vergleichsweise kleinen Radius R zwischen 1 mm und 10 mm ausgeführt und daher im Vergleich zu dem mit einem großen Radius gerundeten Umlenkbereich 23 des Standes der Technik vergleichsweise scharfkantig ausgeführt. Durch die Umlenkkante 26 wird bewirkt, dass sich das einlaufende Faserband 11 (hier nicht dargestellt) nicht mehr nur an der Faserbandführungsfläche 18 des Einlaufabschnitts 17 orientiert, sondern teilweise oder sogar vollständig sich an der Umlenkkante 26 ausrichtet. Das Faserband 11 erfährt hierdurch im Umlenkbereich 23 eine exakte Führung. Es wird zudem durch die Umlenkkante 26 in Bezug auf seinen elliptischen Querschnitt günstig gegenüber der Austrittsöffnung 21 und der Klemmlinie 30 ausgerichtet.

Das Faserband 11 wird hierdurch in Form einer "liegenden Ellipse" zugeführt, was dazu beiträgt, eine schonende Einführung in die Spinneinheit zu gewährleisten.

Wesentlich für eine günstige Ausrichtung des Faserbandes 11 ist es, dass die Umlenkkante 26 in Richtung der Maschine bzw. in Richtung der Offenendspinnvorrichtung 1 hin geneigt ist und somit das Faserband 11 ein Stück in Richtung zur Maschine ablenkt. Dies ist insbesondere in Figur 3 erkennbar.

Figur 3 zeigt eine schematische Seitenansicht eines Faserbandverdichters 6 mit einer Umlenkkante 26. Die Seitenansicht erfolgt hier von der Seite der Faserbandzuführung ausgesehen auf die Austrittsöffnung 21. In der gezeigten Darstellung ist sowohl die maschinenzugewandte Seitenwand 24 als auch die maschinenabgewandte Seitenwand 25 gut erkennbar. Ebenso ist hier wiederum der Faserbandkanal 16 sowie die erste Faserbandführungsfläche 18 im Einlaufabschnitt 17 (hier nicht bezeichnet) sowie die zweite Faserbandführungsfläche 20 im Austrittsabschnitt 19 (hier nicht bezeichnet) erkennbar. Weiterhin ist hinter der Austrittsöffnung 21 noch die Speisewalze 4 mit ihrer Laufachse 14 erkennbar. Mit einer strichpunktierten Linie ist weiterhin die Mitte der Austrittsöffnung 21 bzw. der Unterkante 22 der Austrittsöffnung 21 dargestellt.

Wie der Figur entnehmbar, ist die Umlenkkante 26 gegenüber der zweiten Faserbandführungsfläche 20 und damit auch gegenüber der Unterkante 22 der Austrittsöffnung 21 in Richtung der maschinenzugewandten Seitenwand 24 geneigt bzw. fällt zu dieser hin ab. Durch diese derart geneigte Umlenckante 26 wird das Faserband 11 (hier nicht dargestellt) bereits bei seinem Einlauf in den Faserbandverdichter 6 in eine "liegende" Ausrichtung gebracht und ein störungsfreies Abgleiten über die Umlenkkante 26 gewährleistet. Anders ausgedrückt weist die Umlenkkante 26 gegenüber der Unterkante 22 der Austrittsöffnung 21 einen ersten Winkel α auf. Bevorzugt beträgt der erste Winkel α zwischen 25° und 60°. Im vorliegenden Beispiel beträgt der Winkel α etwa 45°. Ebenso beträgt der Radius R (hier nicht bezeichnet) der Umlenkkante 26 im vorliegenden Beispiel etwa 3 mm und ist damit vergleichsweise scharfkantig ausgeführt.

Figur 4 zeigt eine schematische Draufsicht auf einen Faserbandverdichter 6 mit einer Umlenkkante 26. Die Draufsicht erfolgt hier von oben auf die Speisewalze 4 und die zweite Faserbandführungsfläche 20 gesehen. Ebenfalls erkennbar sind die maschinenzugewandte Seitenwand 24 und die maschinenabgewandte Seitenwand 25. Ebenso ist auch hier der Faserbandkanal 16 gezeigt, wobei jedoch lediglich der Austrittsabschnitt 19 (hier nicht bezeichnet) mit der zweiten Faserbandführungsfläche 20 und der Austrittsöffnung 21 sichtbar ist. Die erste Faserbandführungsfläche 18 liegt hingegen unter dem Umlenkabschnitt 23 und der Umlenkkante 26 und ist deshalb nicht erkennbar. Weiterhin ist unter dem Austrittsabschnitt 19 der Speisetisch 5 erkennbar. Über dem Speisetisch 5 ist wieder die Speisewalze 4 mit ihrer Laufachse 14 dargestellt. Weiterhin ist auch hier mit einer strichpunktierten Linie die Mitte der Austrittsöffnung 21 bzw. der Unterkante 22 (hier nicht sichtbar) der Austrittsöffnung 21 dargestellt. Zudem ist in der vorliegenden Darstellung noch die Klemmlinie 30 zwischen der Speisewalze 4 und dem Speisetisch 5 eingezeichnet.

Wie der Figur entnehmbar, weist die Umlenkkante 26 gegenüber der Laufachse 14 der Speisewalze 4 und damit auch gegenüber der hier nicht sichtbaren Unterkante 22 der Austrittsöffnung 21 einen zweiten Winkel β auf. Da die Laufachsen 14 und 12 der Speisewalze 4 und der Auflösewalze 7 parallel zueinander sind, weist die Umlenkkante somit auch einen zweiten Winkel β zu der Laufachse 12 der Auflösewalze 7 auf. Durch diese Neigung der Umlenkkante 26 kann die Wirkung der Umlenkkante 26 und des ersten Winkels α der Umlenkkante 26 beeinflusst werden. Beispielsweise kann mittels eines positiven zweiten Winkels β, welcher die Umlenkkante 26 auch in dieser Richtung zur Maschine bzw. zur maschinenzugewandten Seitenwand 24 hinneigt, die Wirkung der Umlenkkante 26 verstärkt werden. Umgekehrt kann mit einem negativen Winkel β, welcher die Umlenkkante 26 von der Maschine weg neigt bzw. zur maschinenabgewandten Seitenwand 24 hinneigt, die Wirkung der Umlenkkante 26 und des ersten Winkels α vermindert werden. Der zweite Winkel β beträgt bevorzugt 30° und 30°. Im vorliegenden Beispiel beträgt der zweite Winkel β etwa 5°. Weiterhin beträgt ein Abstand A der Umlenkkante 26 zu einer Klemmlinie 30 zwischen Speisetisch 5 und Speisewalze 4 bezogen auf eine Mitte des Faserbandkanals 16 zwischen 20 mm und 80 mm. Im vorliegenden Beispiel beträgt der Abstand A etwa 40 mm.

Figur 5 zeigt eine schematische, geschnittene Rückansicht eines Faserbandverdichters 6 mit einer Umlenkkante 26. Die Rückansicht erfolgt hier von der Maschine aus gesehen bzw. von der maschinenzugewandten Seitenwand 24 (hier nicht sichtbar) auf die maschinenabgewandte Seitenwand 25. Sichtbar ist hier wieder der Faserbandkanal 16 gezeigt, wobei jedoch auch hier lediglich der Austrittsabschnitt 19 (nicht bezeichnet) mit der zweiten Faserbandführungsfläche 20 und der Austrittsöffnung 21 sichtbar ist. Der Einlaufabschnitt 17 mit der ersten Faserbandführungsfläche 18 liegt hingegen hinter der Schnittebene und ist deshalb nicht erkennbar. Im Umlenkbereich 23 ist wiederum die Umlenkkante 26 mit ihrer Oberkante 27 ersichtlich. Weiterhin ist noch der Befestigungsabschnitt 28 erkennbar.

Wie der Figur entnehmbar, weist die Oberkante 27 der Umlenkkante 26 gegenüber der Unterkante 22 der Austrittsöffnung 21 bezogen auf eine Mitte der Austrittsöffnung 21, welche in Figur 3 ersichtlich ist, ein erstes Höhenmaß h1 zwischen -1mm und 16 mm auf. Dieses Höhenmaß h1 ist maßgeblich für die Umschlingung der Umlenkkante 26 durch das Faserband 11 (nicht dargestellt) und damit für die Wirkung der Umlenkkante 26. Im gezeigten Beispiel beträgt das Höhenmaß h1 ca. 6 mm.

Figur 6 zeigt eine schematische, geschnittene Rückansicht eines Faserbandverdichters 6 mit einer Umlenkkante 26 in einem in eine Offenendspinnvorrichtung 1 eingebauten Zustand. Die Darstellung entspricht der der Figur 5, sodass im Folgenden lediglich noch auf die Unterschiede zu Figur 5 eingegangen wird. Neben dem Faserbandverdichter 6 sind hier auch noch der Speisetisch 5, die Speisewalze 4 mit ihrer Laufachse 14 sowie die Auflösewalze 7 gezeigt. Im Unterschied zur Darstellung der Figur 5 ist hier das Höhenmaß h2 der Oberkante 27 der Umlenkkante 26 zu einer unteren Mantellinie 31 der Speisewalze 4 gezeigt. Dieses Höhenmaß h2 ist äquivalent zu dem Höhenmaß h1 der Figur 5 und beträgt vorzugsweise zwischen -1 mm und 15 mm. Im gezeigten Beispiel beträgt das Höhenmaß h2 ca. 5 mm.

Figur 7 zeigt eine perspektivische Darstellung eines Faserbandverdichters 6 in einer ersten Ausführung mit einem eingesetzten Umlenkstift 29 als Umlenkkante 26. Der Umlenkstift 29 ist vorzugsweise als Stahlstift ausgeführt und vorzugsweise, so hier dargestellt, in die beiden Seitenwände 24 und 25 des Faserbandverdichters 6 einsetzbar. Eine solche Ausführung kann eine Anpassung an das zu verarbeitende Faserband erleichtern, wenn z. B. Stifte mit unterschiedlichen Oberflächen oder Geometrien leicht austauschbar gestaltet sind.

Figur 8 zeigt demgegenüber eine perspektivische Darstellung eines Faserbandverdichters 6 in einer zweiten Ausführung, bei welcher die Umlenkkante 26 einteilig am den Faserbandverdichter angeformt ist. Der Faserbandverdichter 6 kann hierdurch in günstiger Weise als Kunststoffteil hergestellt werden.

Mit dem Faserbandverdichter 6 gemäß der vorliegenden Erfindung ist es möglich, negative Einflüsse auf das Faserband zu minimieren und einen weitestgehend störungsfreien Betrieb der Spinneinheit zu gewährleisten.

Die vorliegende Erfindung ist nicht auf die dargestellten und beschriebenen Ausführungsbeispiele beschränkt. Abwandlungen im Rahmen der Patentansprüche sind ebenso möglich wie eine beliebige Kombination der beschriebenen Merkmale, auch wenn sie in unterschiedlichen Ansprüchen beschrieben sind, vorausgesetzt, dass kein Widerspruch zur Lehre der unabhängigen Ansprüche entsteht.

### Bezugszeichenliste

- 1: Offenendspinnvorrichtung
- 2: Arbeitsstelle
- 3: Speisevorrichtung
- 4: Speisewalze
- 5: Speisetisch
- 6: Faserbandverdichter
- 7: Auflösewalze
- 8: Abzugsvorrichtung
- 9: Spulvorrichtung
- 10: Spule
- 11: Faserband
- 12: Laufachse der Auflösewalze
- 13: Spinnelement
- 14: Laufachse der Speisewalze
- 15: Garn
- 16: Faserbandkanal
- 17: Einlaufabschnitt
- 18: erste Faserbandführungsfläche
- 19: Austrittsabschnitt
- 20: zweite Faserbandführungsfläche
- 21: Austrittsöffnung
- 22: Unterkante der Austrittsöffnung
- 23: Umlenkbereich
- 24: maschinenzugewandte Seitenwand
- 25: maschinenabgewandte Seitenwand
- 26: Umlenkkante
- 27: Oberkante der Umlenkkante
- 28: Befestigungsabschnitt
- 29: Umlenkstift
- 30: Klemmlinie
- 31: Untere Mantellinie der Speisewalze
- R: Radius
- A: Abstand
- h1: erstes Höhenmaß
- h2: zweites Höhenmaß
- α: erster Winkel
- β: zweiter Winkel

## Patentansprüche

1. Faserbandverdichter (6) für eine Offenendspinnvorrichtung (1) mit einer Auflösewalze (7) und einer seitlich neben der Auflösewalze (7) angeordneten Speisevorrichtung (3),
mit einem Faserbandkanal (16), welcher einen Einlaufabschnitt (17) mit einer ersten Faserbandführungsfläche (18), einen Austrittsabschnitt (19) mit einer zweiten Faserbandführungsfläche (20) und mit einer Austrittsöffnung (21) aufweist,
wobei zwischen dem Einlaufabschnitt (17) und dem Austrittsabschnitt (19) ein Umlenkbereich (23) angeordnet ist, in welchem ein der Auflösewalze (7) zuzuführendes Faserband (11) umlenkbar ist,
und wobei der Faserbandkanal (16) eine maschinenzugewandte Seitenwand (24) und eine maschinenabgewandte Seitenwand (25) aufweist,
wobei in dem Umlenkbereich (23) eine Umlenkkante (26) angeordnet ist, **dadurch gekennzeichnet, dass** die Umlenkkante (26) gegenüber der zweiten Faserbandführungsfläche (20) in Richtung der maschinenzugewandten Seitenwand (24) abfallend geneigt ist,
und dass die Umlenkkante (26) windschief zu einer Unterkante (22) der Austrittsöffnung (21) angeordnet ist.

2. Faserbandverdichter (6) nach dem vorherigen Anspruch, **dadurch gekennzeichnet, dass** die Umlenkkante (26) einen Radius (R) zwischen 1 mm und 10 mm, vorzugsweise zwischen 2 mm und 7 mm, besonders bevorzugt zwischen 2 mm und 5 mm, aufweist.

3. Faserbandverdichter (6) nach einem der vorherigen Ansprüche, **dadurch gekennzeichnet, dass** die Umlenkkante (26) bezogen auf eine Seitenansicht des Faserbandverdichters (6) gegenüber einer Unterkante (22) der Austrittsöffnung (21) einen ersten Winkel (α) zwischen 25° und 60°, bevorzugt zwischen 35° und 50° und besonders bevorzugt zwischen 40°und 50° aufweist, wobei die Seitenansicht des Faserbandverdichters (6) einer Ansicht auf einen Querschnitt der Austrittsöffnung (21) entspricht.

4. Faserbandverdichter (6) nach einem der vorherigen Ansprüche, **dadurch gekennzeichnet, dass** die Umlenkkante (26) bezogen auf eine Draufsicht des Faserbandverdichters (6) gegenüber der Unterkante (22) einen zweiten Winkel (β) zwischen -30° und 30°, bevorzugt zwischen -10° und 10° und besonders bevorzugt zwischen -5°und 5° aufweist, wobei die Draufsicht einer Sicht auf die zweite Faserbandführungsfläche (20) entspricht.

5. Faserbandverdichter (6) nach einem der vorherigen Ansprüche, **dadurch gekennzeichnet, dass** eine Oberkante (27) der Umlenkkante (26) gegenüber der Unterkante (22) der Austrittsöffnung (21) bezogen auf eine Mitte der Austrittsöffnung (21) ein erstes Höhenmaß (h1) zwischen -1mm und 16 mm, vorzugsweise zwischen 2 mm und 9 mm und besonders bevorzugt zwischen 4 mm und 7 mm aufweist.

6. Faserbandverdichter (6) nach einem der vorherigen Ansprüche, **dadurch gekennzeichnet, dass** die Umlenkkante (26) einteilig an dem Faserbandverdichter (6) angeformt ist.

7. Faserbandverdichter (6) nach einem der Ansprüche 1 - 5, **dadurch gekennzeichnet, dass** die Umlenkkante (26) durch einen vorzugsweise in die Seitenwände (24, 25) des Faserbandverdichters (6) einsetzbaren Umlenkstift (29) ausgebildet ist.

8. Offenendspinnvorrichtung (1) mit einer Auflösewalze (7) und einer seitlich neben der Auflösewalze (7) angeordneten Speisevorrichtung (3) mit einer Speisewalze (4), einem Speisetisch (5) und einem Faserbandverdichter (6),
**dadurch gekennzeichnet,**
**dass** der Faserbandverdichter (6) nach einem der vorhergehenden Ansprüche ausgebildet ist.

9. Offenendspinnvorrichtung (1) nach dem vorherigen Anspruch, **dadurch gekennzeichnet, dass** die Umlenkkante (26) bezogen auf eine Seitenansicht des Faserbandverdichters (6) gegenüber einer Laufachse (12) der Auflösewalze (7) einen ersten Winkel (α) zwischen 25° und 60°, bevorzugt zwischen 35° und 50° und besonders bevorzugt zwischen 40°und 50° aufweist, wobei die Seitenansicht des Faserbandverdichters (6) einer Ansicht auf einen Querschnitt der Austrittsöffnung (21) entspricht.

10. Offenendspinnvorrichtung (1) nach einem der vorherigen, auf eine Offenendspinnvorrichtung (1) bezogenen Ansprüche, **dadurch gekennzeichnet, dass** die Umlenkkante (26) windschief zu der Laufachse (12) der Auflösewalze (7) angeordnet ist.

11. Offenendspinnvorrichtung (1) nach einem der vorherigen, auf eine Offenendspinnvorrichtung (1) bezogenen Ansprüche, **dadurch gekennzeichnet, dass** die Umlenkkante (26) bezogen auf eine Draufsicht des Faserbandverdichters (6) gegenüber der Laufachse (12) der Auflösewalze (7) einen zweiten Winkel (β) zwischen -30° und 30°, bevorzugt zwischen -10° und 10° und besonders bevorzugt zwischen -5°und 5° aufweist, wobei die Draufsicht einer Sicht auf die zweite Faserbandführungsfläche (20) des Faserbandverdichters (6) entspricht.

12. Offenendspinnvorrichtung (1) nach einem der vorherigen, auf eine Offenendspinnvorrichtung (1) bezogenen Ansprüche, **dadurch gekennzeichnet, dass** eine Oberkante (27) der Umlenkkante (26) gegenüber einer unteren Mantellinie (31) der Speisewalze (4) bezogen auf eine Mitte einer Austrittsöffnung (21) des Faserbandverdichters (6) ein zweites Höhenmaß (h2) zwischen -1mm und 15 mm, vorzugsweise zwischen 1 mm und 8 mm und besonders bevorzugt zwischen 3 mm und 7 mm aufweist.

13. Offenendspinnvorrichtung (1) nach einem der vorherigen, auf eine Offenendspinnvorrichtung (1) bezogenen Ansprüche, **dadurch gekennzeichnet, dass** die Umlenkkante (26) bezogen auf eine Mitte des Faserbandkanals (16) einen Abstand zwischen 20 mm und 80 mm, vorzugsweise zwischen 25 mm und 50 mm, und besonders bevorzugt zwischen 30 mm und 45 mm zu einer Klemmlinie (30) zwischen Speisetisch (5) und Speisewalze (4) aufweist.

## Claims

1. Sliver compactor (6) for an open-end spinning device (1) having an opening roller (7) and a feeder (3) arranged laterally next to the opening roller (7),
having a sliver channel (16) which has an inlet section (17) with a first sliver guiding surface (18), an outlet section (19) with a second sliver guide surface (20) and with an outlet opening (21),
wherein a deflecting region (23), in which a sliver (11) to be fed to the opening roller (7) can be deflected, is arranged between the inlet section (17) and the outlet section (19),
and wherein the sliver channel (16) has a side wall (24) facing the machine and a side wall (25) facing away from the machine,
wherein a deflecting edge (26) is arranged in the deflecting region (23),
**characterized in that** the deflecting edge (26) is inclined downwards with respect to the second sliver guiding surface (20) in the direction of the side wall (24) facing the machine,
and **in that** the deflecting edge (26) is arranged skewed with respect to a lower edge (22) of the outlet opening (21).

2. Sliver compactor (6) according to the preceding claim, **characterized in that** the deflecting edge (26) has a radius (R) of between 1 mm and 10 mm, preferably between 2 mm and 7 mm, particularly preferably between 2 mm and 5 mm.

3. Sliver compactor (6) according to one of the preceding claims, **characterized in that** the deflecting edge (26) has a first angle (α) of between 25° and 60°, preferably between 35° and 50° and particularly preferably between 40° and 50°, with respect to a side view of the sliver compactor (6) with respect to a lower edge (22) of the outlet opening (21), wherein the side view of the sliver compactor (6) corresponds to a view of a cross section of the outlet opening (21).

4. Sliver compactor (6) according to one of the preceding claims, **characterized in that** the deflecting edge (26) has a second angle (β) of between -30° and 30°, preferably between -10° and 10° and particularly preferably between -5° and 5°, with respect to a top view of the sliver compactor (6) with respect to the lower edge (22), wherein the top view corresponds to a view of the second sliver guiding surface (20).

5. Sliver compactor (6) according to one of the preceding claims, **characterized in that** an upper edge (27) of the deflecting edge (26) has a first height dimension (h1) of between -1 mm and 16 mm, preferably between 2 mm and 9 mm and particularly preferably between 4 mm and 7 mm, with respect to a middle of the outlet opening (21) with respect to the lower edge (22) of the outlet opening (21).

6. Sliver compactor (6) according to one of the preceding claims, **characterized in that** the deflecting edge (26) is integrally formed on the sliver compactor (6).

7. Sliver compactor (6) according to one of Claims 1-5, **characterized in that** the deflecting edge (26) is formed by a deflecting pin (29) which can preferably be inserted into the side walls (24, 25) of the sliver compactor (6).

8. Open-end spinning device (1) having an opening roller (7) and a feeder (3) arranged laterally next to the opening roller (7) and having a feeding roller (4), a feeding table (5) and a sliver compactor (6), **characterized in that**
the sliver compactor (6) is designed according to one of the preceding claims.

9. Open-end spinning device (1) according to the preceding claim, **characterized in that** the deflecting edge (26) has a first angle (α) of between 25° and 60°, preferably between 35° and 50° and particularly preferably between 40° and 50°, with respect to a side view of the sliver compactor (6) with respect to a running axis (12) of the opening roller (7), wherein the side view of the sliver compactor (6) corresponds to a view of a cross section of the outlet opening (21).

10. Open-end spinning device (1) according to one of the preceding claims relating to an open-end spinning device (1), **characterized in that** the deflecting edge (26) is arranged warped with respect to the running axis (12) of the opening roller (7).

11. Open-end spinning device (1) according to one of the preceding claims relating to an open-end spinning device (1), **characterized in that** the deflecting edge (26) has a second angle (β) of between -30° and 30°, preferably between -10° and 10° and particularly preferably between -5° and 5°, with respect to a top view of the sliver compactor (6) with respect to the running axis (12) of the opening roller (7), wherein the top view corresponds to a view of the second sliver guiding surface (20) of the sliver compactor (6).

12. Open-end spinning device (1) according to one of the preceding claims relating to an open-end spinning device (1), **characterized in that** an upper edge (27) of the deflecting edge (26) has a second height dimension (h2) of between -1 mm and 15 mm, preferably between 1 mm and 8 mm and particularly preferably between 3 mm and 7 mm, with respect to a lower generatrix (31) of the feeding roller (4) with respect to a middle of an outlet opening (21) of the sliver compactor (6).

13. Open-end spinning device (1) according to one of the preceding claims relating to an open-end spinning device (1), **characterized in that** the deflecting edge (26) has a distance of between 20 mm and 80 mm, preferably between 25 mm and 50 mm and particularly preferably between 30 mm and 45 mm, with respect to a clamping line (30) between the feeding table (5) and the feeding roller (4) with respect to a middle of the sliver channel (16).

## Revendications

1. Compacteur de ruban de fibres (6) pour un dispositif à filage à bout libre (1) avec un cylindre ouvreur (7) et un dispositif d'alimentation (3) disposé latéralement à côté du cylindre ouvreur (7),
avec un canal de ruban de fibres (16) qui comporte une section d'entrée (17) avec une première surface de guidage de ruban de fibres (18), une section de sortie (19) avec une deuxième surface de guidage de ruban de fibres (20) et avec une ouverture de sortie (21), dans lequel une zone de renvoi (23) est disposée entre la section d'entrée (17) et la section de sortie (19), dans laquelle un ruban de fibres (11) à amener au cylindre ouvreur (7) peut être renvoyé,
et dans lequel le canal de ruban de fibres (16) comporte une paroi latérale (24) tournée vers la machine et une paroi latérale (25) tournée opposée à la machine,
dans lequel un bord de renvoi (26) est disposé dans la zone de renvoi (23),
**caractérisé en ce que** le bord de renvoi (26) est incliné vers le bas par rapport à la deuxième surface de guidage de ruban de fibres (20) en direction de la paroi latérale (24) tournée vers la machine,
et **en ce que** le bord de renvoi (26) est disposé incliné par rapport à un bord inférieur (22) de l'ouverture de sortie (21).

2. Compacteur de ruban de fibres (6) selon la revendication précédente, **caractérisé en ce que** le bord de renvoi (26) présente un rayon (R) compris entre 1 mm et 10 mm, de préférence entre 2 mm et 7 mm, de manière particulièrement préférée entre 2 mm et 5 mm.

3. Compacteur de ruban de fibres (6) selon l'une quelconque des revendications précédentes, **caractérisé en ce que** le bord de renvoi (26) présente, par rapport à une vue latérale du compacteur de ruban de fibres (6) par rapport à un bord inférieur (22) de l'ouverture de sortie (21), un premier angle (α) compris entre 25° et 60°, de préférence entre 35° et 50° et de manière particulièrement préférée entre 40° et 50°, dans lequel la vue latérale du compacteur de ruban de fibres (6) correspond à une vue sur une section transversale de l'ouverture de sortie (21).

4. Compacteur de ruban de fibres (6) selon l'une quelconque des revendications précédentes, **caractérisé en ce que** le bord de renvoi (26) présente, par rapport à une vue en plan du compacteur de ruban de fibres (6) par rapport au bord inférieur (22), un deuxième angle (β) compris entre -30° et 30°, de préférence entre -10° et 10° et de manière particulièrement préférée entre -5° et 5°, dans lequel la vue en plan correspond à une vue sur la deuxième surface de guidage de ruban de fibres (20).

5. Compacteur de ruban de fibres (6) selon l'une quelconque des revendications précédentes, **caractérisé en ce qu'**un bord supérieur (27) du bord de renvoi (26) présente, par rapport au bord inférieur (22) de l'ouverture de sortie (21), par rapport à un centre de l'ouverture de sortie (21), une première dimension en hauteur (h1) comprise entre -1 mm et 16 mm, de préférence entre 2 mm et 9 mm et de manière particulièrement préférée entre 4 mm et 7 mm.

6. Compacteur de ruban de fibres (6) selon l'une quelconque des revendications précédentes, **caractérisé en ce que** le bord de renvoi (26) est formé d'une seule pièce sur le compacteur de ruban de fibres (6).

7. Compacteur de ruban de fibres (6) selon l'une quelconque des revendications 1 à 5, **caractérisé en ce que** le bord de renvoi (26) est formé par une broche de renvoi (29) pouvant être insérée de préférence dans les parois latérales (24, 25) du compacteur de ruban de fibres (6).

8. Dispositif à filage à bout libre (1) avec un cylindre ouvreur (7) et un dispositif d'alimentation (3) disposé latéralement à côté du cylindre ouvreur (7) avec un cylindre d'alimentation (4), une table d'alimentation (5) et un compacteur de ruban de fibres (6),
**caractérisé en ce que**
le compacteur de ruban de fibres (6) est réalisé selon l'une quelconque des revendications précédentes.

9. Dispositif à filage à bout libre (1) selon la revendication précédente, **caractérisé en ce que** le bord de renvoi (26) présente, par rapport à une vue latérale du compacteur de ruban de fibres (6) par rapport à un axe de roulement (12) du cylindre ouvreur (7), un premier angle (α) compris entre 25° et 60°, de préférence entre 35° et 50° et de manière particulièrement préférée entre 40° et 50°, dans lequel la vue latérale du compacteur de ruban de fibres (6) correspond à une vue sur une section transversale de l'ouverture de sortie (21).

10. Dispositif à filage à bout libre (1) selon l'une quelconque des revendications précédentes, se rapportant à un dispositif à filage à bout libre (1), **caractérisé en ce que** le bord de renvoi (26) est disposé incliné par rapport à l'axe de roulement (12) du cylindre ouvreur (7).

11. Dispositif à filage à bout libre (1) selon l'une quelconque des revendications précédentes, se rapportant à un dispositif à filage à bout libre (1), **caractérisé en ce que** le bord de renvoi (26) présente, par rapport à une vue en plan du compacteur de ruban de fibres (6) par rapport à l'axe de roulement (12) du cylindre ouvreur (7), un deuxième angle (β) compris entre -30° et 30°, de préférence entre -10° et 10° et de manière particulièrement préférée entre -5° et 5°, dans lequel la vue en plan correspond à une vue sur la deuxième surface de guidage de ruban de fibres (20) du compacteur de ruban de fibres (6).

12. Dispositif à filage à bout libre (1) selon l'une quelconque des revendications précédentes, se rapportant à un dispositif à filage à bout libre (1), **caractérisé en ce qu'**un bord supérieur (27) du bord de renvoi (26) présente, par rapport à une génératrice inférieure (31) du cylindre d'alimentation (4) par rapport à un centre d'une ouverture de sortie (21) du compacteur de ruban de fibres (6), une deuxième dimension en hauteur (h2) comprise entre -1 mm et 15 mm, de préférence entre 1 mm et 8 mm et de manière particulièrement préférée entre 3 mm et 7 mm.

13. Dispositif à filage à bout libre (1) selon l'une quelconque des revendications précédentes, se rapportant à un dispositif à filage à bout libre (1), **caractérisé en ce que** le bord de renvoi (26) présente, par rapport à un centre du canal de ruban de fibres (16), un écartement compris entre 20 mm et 80 mm, de préférence entre 25 mm et 50 mm et de manière particulièrement préférée entre 30 mm et 45 mm par rapport à une ligne de serrage (30) entre la table d'alimentation (5) et le cylindre d'alimentation (4).
